# FASCICULE DE BREVET EUROPEEN

(11) **EP 2 264 830 B1**
(45) Date de publication et mention de la délivrance du brevet: **29.08.2018**
(21) Numéro de dépôt: 10164352.6
(22) Date de dépôt: 28.05.2010
(51) Int. Cl.: H01Q 1/28, H01Q 5/00, H01Q 15/16, H01Q 19/18, H01Q 25/00, H01Q 3/20

(54) **Antenne à reflecteur avec couverture et fréquences d'opération variable et satellite comportant une telle antenne**
Reflektor Antenne mit variabler Abdeckung und Betriebsfrequenzen und Satellit mit solcher Antenne
Reflector antenna with variable coverage and operating frequnecies and a satellite with such antenna

(30) Priorité: 19.06.2009 FR 0902995
(43) Date de publication de la demande: 22.12.2010
(73) Titulaire: THALES, 92400 Courbevoie (FR)
(72) Inventeur: Schreider, Ludovic, 31100, TOULOUSE (FR); Bosshard, Pierre, 31170, TOURNEFEUILLE (FR); Depeyre, Serge, 31700, BLAGNAC (FR)
(74) Mandataire: Esselin, Sophie

(56) Documents cités:
- WO-A-01/01520
- FR-A- 2 648 278
- FR-A- 2 853 995
- US-B1- 6 239 763
- US-B2- 6 795 034

## Description

La présente invention concerne une antenne à réflecteur à flexibilité de couverture et de fréquence et un satellite comportant une telle antenne. Elle s'applique notamment au domaine des antennes de télécommunication par satellite.

La durée de vie croissante des satellites de télécommunications et l'évolution des exigences associées aux différentes missions qui peuvent leur être confiées, impose que les charges utiles, et en particulier les antennes, des futures générations de satellites soient flexibles. Cette flexibilité peut être réalisée au niveau de la zone de couverture géographique de l'antenne et/ou au niveau de la polarisation et/ou au niveau de la bande de fréquences de fonctionnement. Cette flexibilité n'a pas pour objectif de couvrir toutes les zones de couverture géographiques simultanément mais d'avoir le choix entre plusieurs couvertures géographiques pouvant être générées par la même antenne et de pouvoir modifier, en orbite, la mission du satellite.

Les antennes placées à bord des satellites comportent typiquement un réflecteur, géométriquement formé, éclairé par une source unique pour couvrir une zone de couverture pointée sur la Terre. Un satellite comporte généralement une antenne d'émission et de réception, ou une antenne d'émission et une antenne de réception, par zone de couverture. La forme géométrique du réflecteur peut éventuellement être définie de façon à être optimisée pour plusieurs positions orbitales du satellite mais généralement pour couvrir une unique couverture géographique.

La flexibilité de fréquence sur un spectre à large bande, par exemple le plan de fréquences Ku, Ku+ couvrant les fréquences comprises entre 10,7GHz et 18,4GHz et une seule zone de couverture, ne peut pas être obtenue avec une seule source car aucune source n'est actuellement suffisamment à large bande. En outre, il existe un point critique concernant le diplexage entre les bandes d'émission et de réception et il est nécessaire de conserver une marge de l'ordre de 250MHz entre la fréquence haute de la bande d'émission et la fréquence basse de la bande de réception.

Une première solution connue est d'utiliser deux antennes distinctes pour couvrir la même zone géographique, mais cette solution engendre des problèmes de masse, d'encombrement et de coût.

Une deuxième solution connue consiste à placer deux sources côte à côte devant un réflecteur surdimensionné de manière à minimiser la défocalisation des deux sources. Les centres de phase des deux sources sont placés dans le plan focal du réflecteur et leurs axes de rayonnement sont parallèles. Les deux sources sont positionnées au plus près du foyer du réflecteur pour réduire la défocalisation des sources et les pertes en directivité de l'antenne qui en résultent. Cependant cette solution n'est pas optimale.

Une autre possibilité consiste à utiliser une seule source placée au foyer d'un réflecteur, la source étant reliée à une architecture électrique complexe combinant deux chaînes radiofréquences, la première chaîne fonctionnant dans un premier plan de fréquences, la seconde chaîne fonctionnant dans un second plan de fréquences. Cependant cette architecture induit une complexité engendrant des pertes ohmiques non négligeables et un coût de réalisation important.

Par ailleurs, pour réaliser deux zones de couverture distinctes, les solutions actuelles nécessitent d'utiliser deux antennes distinctes et indépendantes comportant chacune un réflecteur déployable, le réflecteur devant être associé à deux sources différentes pour couvrir entièrement une bande de fréquence choisie, ce qui impose donc quatre sources au total, placées sur une face latérale d'un satellite et un double système de gerbage pour déployer ou stocker les deux réflecteurs des deux antennes.

Le brevet US 6 859 188 décrit une autre solution consistant à utiliser un réflecteur retournable comportant deux surfaces réfléchissantes couvrant deux zones de couvertures différentes le réflecteur étant associé à une seule source. Le positionnement de l'une des surfaces réfléchissantes devant la source permet de sélectionner l'une des zones de couverture, cependant cette solution ne comporte aucune flexibilité de fréquence et ne permet pas un fonctionnement dans un plan de fréquence à large bande.
Les documents FR 2 648 278 et WO 01/01520 décrivent deux autres solutions permettant d'obtenir uniquement une flexibilité de couverture.

Le brevet US 6 239 763 décrit une antenne à réflecteur à flexibilité de couverture comportant un réflecteur ayant une pluralité de surfaces réfléchissantes distinctes, de formes prédéterminées, et formées géométriquement de façon à couvrir respectivement différentes zones géographiques.

Le but de l'invention est de réaliser une antenne optimale permettant de répondre aux besoins de flexibilité en couverture et en fréquence, permettant de supprimer les aberrations et les pertes dues à la défocalisation, simple à mettre en oeuvre, et dont la géométrie ne résulte pas d'un compromis en performances et permet de réduire les pertes ohmiques par rapport aux solutions antérieures.

Pour cela, l'invention concerne une antenne selon la revendication 1. Ainsi, quelle que soit la configuration dans laquelle l'antenne selon l'invention est utilisée, la source active, S1 ou S2, est focalisée car son centre de phase est positionné au foyer du réflecteur.

Avantageusement, l'antenne comporte des moyens de déploiement du réflecteur comportant au moins un premier moteur et des moyens de retournement du réflecteur comportant au moins un deuxième moteur, les deux moteurs ayant des axes de rotation perpendiculaires entre eux, le deuxième moteur actionnant le retournement du réflecteur de la première position à la deuxième position par une rotation d'un angle prédéterminé du support commun.

Avantageusement, le réflecteur comporte une troisième position de déploiement selon laquelle le foyer de la première surface réfléchissante est placé au centre de phase de la deuxième source et une quatrième position de déploiement selon laquelle le foyer de la deuxième surface réfléchissante est placé au centre de phase de la première source.

Avantageusement, l'antenne comporte en outre des moyens de translation du réflecteur comportant un troisième moteur relié au premier moteur et au deuxième moteur par des bras de levier, le troisième moteur ayant un axe de rotation parallèle à l'axe de rotation du premier moteur, le premier et le troisième moteur actionnant le réflecteur en translation permettant un changement de la position du foyer de la première surface réfléchissante, respectivement de la deuxième surface réfléchissante, de la première source à la deuxième source. L'antenne selon l'invention bénéficie ainsi d'une cinématique spécifique, grâce notamment aux trois moteurs placés judicieusement, et permet d'atteindre des performances RF optimales sur deux couvertures distinctes et sur deux plans de fréquences différents.

Selon un mode de réalisation, l'antenne comporte un unique réflecteur, ce réflecteur étant le réflecteur retournable. Un grand nombre de couvertures différentes peuvent ainsi être produites (bien que, in fine, uniquement deux couvertures soient accessibles sur le réflecteur), par exemple des couvertures géographiques très déformées, très allongées.

Selon un autre mode de réalisation, l'antenne comporte un réflecteur principal associé à un réflecteur auxiliaire (par exemple une antenne avec un montage de type Cassegrain). Dans ce cas, c'est de préférence le réflecteur principal qui comporte deux surfaces réfléchissantes retournables, de manière à bénéficier d'un maximum de degrés de libertés dans la production des couvertures.

Avantageusement, les sources peuvent être fixées côte à côte ou l'une au-dessus de l'autre.

L'invention concerne également un satellite de télécommunications comportant une telle antenne.

D'autres particularités et avantages de l'invention apparaîtront clairement dans la suite de la description donnée à titre d'exemple purement illustratif et non limitatif, en référence aux dessins schématiques annexés qui représentent :
- figure 1a : un schéma en perspective d'un exemple d'antenne à réflecteur à flexibilité de couverture, montée sur la plate-forme d'un satellite, le réflecteur étant dans une position stockée, selon l'invention;
- figure 1b : un schéma en perspective du réflecteur en position déployée montrant les deux surfaces réfléchissantes du réflecteur montées sur un support commun, selon l'invention ;
- figures 2a, 2b: deux schémas de la même antenne pour deux directions de pointage différentes, selon l'invention ;
- figures 3a, 3b : deux schémas de la même antenne dans une deuxième et une troisième positions selon lesquelles la source S1, respectivement la source S2, est au foyer du réflecteur pointé dans une même direction, selon l'invention ;

Sur l'exemple représenté sur la figure 1a, l'antenne passive simple offset comporte un réflecteur 10 en position stockée sur la plate-forme 11 d'un satellite, par exemple sur une face latérale parallèle à un plan YZ, et deux sources indépendantes S1, S2 de signaux radiofréquence. Un mécanisme de déploiement 12 visible sur les figures suivantes, permet de déployer le réflecteur 10 pour que dans une position déployée, les deux sources S1, S2 soient disposées devant le réflecteur, dans son plan focal. Le réflecteur 10 comporte deux surfaces réfléchissantes R1, R2 distinctes et de formes différentes fixées dos à dos sur un support commun 15, comme représenté par exemple sur la figure 1b. Chaque surface réfléchissante est formée géométriquement et optimisée pour une mission donnée de façon à illuminer une zone de couverture au sol ayant des dimensions prédéterminées lorsqu'une seule source est placée à son foyer. Cette forme a approximativement l'allure d'une parabole et n'en diffère que légèrement. Les sources S1, S2, par exemple de type cornets, sont fixées sur un plan incliné 16 aménagé sur la plate-forme 11 et sont disposées selon une configuration fixe prédéterminée par exemple l'une à côté de l'autre. Les sources S1 et S2 peuvent dans certains cas être placées l'une au dessus de l'autre ou dans toute autre configuration.

En position déployée, l'une des surfaces réfléchissantes R1, R2 est positionnée en regard des deux sources S1, S2 et est orientée selon une direction de pointage prédéterminée 17. Le réflecteur 10 est retournable par rapport au plan du support 15 par une rotation de l'ensemble constitué par le support 15 et les deux surfaces réfléchissantes R1, R2, ce qui permet de pouvoir changer de surface réfléchissante et donc de zone de couverture souhaitée. L'invention consiste donc à positionner les deux surfaces réfléchissantes R1, R2 sur le support commun 15 de façon que dans une première position du réflecteur 10 correspondant à une première mission du satellite, le centre de phase de la source S1 soit placé au foyer de la première surface réfléchissante R1 et de façon que dans une deuxième position du réflecteur obtenue par une rotation du réflecteur et correspondant à une deuxième mission du satellite, le centre de phase de la deuxième source S2 soit placée au foyer de la deuxième surface réfléchissante R2. La rotation permettant le retournement du réflecteur de la première position à la deuxième position est réalisée autour d'un axe 22 parallèle au plan du support 15 et sur un angle prédéterminé dépendant du positionnement relatif des surfaces réfléchissantes R1, R2 sur le support 15. A titre d'exemple non limitatif, l'angle de rotation pour le retournement du réflecteur est réglable dans une fourchette de valeurs prédéterminée, par exemple entre 175° et 195°.

Le mécanisme de déploiement du réflecteur comporte par exemple un moteur M1 ayant un axe de rotation parallèle au plan YZ et un bras de déploiement 13 pouvant être actionné en rotation par le moteur M1 entre une position dans laquelle le réflecteur 10 est stocké contre la paroi de la plate-forme 11 parallèle au plan YZ du satellite et une position de déploiement. Le mécanisme de retournement du réflecteur 10 comporte par exemple un deuxième moteur M2 d'axe perpendiculaire à l'axe du moteur M1 et relié au bras de déploiement 13 et au réflecteur 10. Le deuxième moteur M2 actionne le retournement du réflecteur 10 de la première position à la deuxième position par une rotation d'un angle prédéterminé du support commun 15.

Les deux sources S1, S2 sont alimentées respectivement par l'intermédiaire de deux chaînes 2, 3 différentes d'alimentation en signaux radiofréquence RF de préférence intégrées dans un boîtier 14. Chaque chaîne RF 2, 3 étant dédiée à des fonctions de télécommunication, les deux sources S1, S2 peuvent être alimentées dans des plans de fréquence différents F1 et F2, chaque plan de fréquence pouvant comporter une ou plusieurs sous-bandes de fréquence à l'émission et/ou à la réception.

Sur la figure 2a, le centre de phase 5 de la source S1 est positionné au foyer de la première surface réfléchissante R1 qui pointe dans une première direction de pointage 17 située sur une première zone de couverture terrestre correspondant à une première mission prédéterminée. Sur la figure 2b, le centre de phase 6 de la source S2 est positionné au foyer de la deuxième surface réfléchissante R2 qui pointe dans une deuxième direction de pointage 18 située sur une deuxième zone de couverture terrestre différente de la première zone de couverture et correspondant à une deuxième mission prédéterminée. Le passage de la première mission à la deuxième mission est réalisé par une rotation d'un angle prédéterminé du réflecteur retournable 10, par exemple de 180°, par rapport au plan du support 15. L'entraînement en rotation du réflecteur 10 est réalisé au moyen du deuxième moteur M2. Le changement de direction de pointage souhaité entre la mission 1 et la mission 2 détermine la position relative des deux surfaces réfléchissantes R1, R2 l'une par rapport à l'autre sur le support 15.

Outre la flexibilité de couverture obtenue par le retournement du réflecteur 10, il est possible d'obtenir une flexibilité de fréquence sur une même zone de couverture et donc pour une même position et une même direction de pointage du réflecteur, sans pertes ni aberrations dues à une défocalisation. Pour cela, l'invention consiste à sélectionner l'une des sources S1 ou S2 en fonction de la fréquence souhaitée puis à déplacer et orienter le réflecteur 10 de façon que la source sélectionnée soit positionnée au foyer du réflecteur et que le réflecteur illumine la zone de couverture sélectionnée.

Dans la configuration initiale représentée sur la figure 3a, le centre de phase 5 de la source S1 est positionné au foyer de la première surface réfléchissante R1 du réflecteur 10 qui pointe dans une direction de pointage 17 située par exemple sur l'équateur terrestre. Si la source S1 est par exemple alimentée dans un plan de fréquence F1 par l'intermédiaire d'une première chaîne RF et la source S2 est reliée à une deuxième chaîne RF optimisée pour fonctionner dans un plan de fréquence F2, pour passer du plan de fréquence F1 au plan de fréquence F2 sans changer le pointage de l'antenne, l'invention consiste à commuter l'alimentation de la source S1 à la source S2 et à déplacer le réflecteur en translation de la source S1 vers la source S2 pour positionner le foyer de la première surface réfléchissante R1 au centre de phase 6 de la source S2, comme représenté sur la figure 3b. Le déplacement et l'orientation du réflecteur 10 devant la source S2 sans changer la direction de pointage 17 de l'antenne peut être réalisé par exemple au moyen de deux moteurs M1, M3, le moteur M3 étant relié au moteur M1 et au moteur M2 par l'intermédiaire de bras de levier 20, 21 correspondants. Les deux moteurs M1, M3 ont des axes de rotation parallèles, ou quasiment parallèles, entre eux et quasiment parallèles au plan YZ de la face latérale de la plate-forme 11 du satellite qui supporte le réflecteur 10. L'actionnement du moteur M1 en rotation dans le sens inverse des aiguilles d'une montre et selon un angle de rotation dépendant de l'espacement entre les sources S1 et S2, entraîne le premier bras de levier 20 en rotation dans le même sens ce qui a pour effet de déplacer et de rapprocher le moteur M3 et le réflecteur 10 de la plate-forme 11 du satellite, comme le montre la figure 3b et de déplacer ainsi le réflecteur de la source S1 vers la source S2. L'actionnement en rotation du moteur M3 dans le sens des aiguilles d'une montre selon un même angle de rotation que le moteur M1, permet ensuite, par l'intermédiaire du bras de levier 21, de basculer le réflecteur 10 en rotation dans l'autre sens jusqu'à ce qu'il soit dans une position parallèle à sa position initiale et que le centre de phase 6 de la source S2 soit ainsi positionné au foyer du réflecteur 10 et illumine la même zone de couverture sur la Terre. Les rotations successives des différents moteurs M1, et M3 font ainsi subir une translation au réflecteur 10 telle que le foyer de la surface réfléchissante R1 passe de la source S1 à la source S2. En utilisant un nombre de sources supérieur à deux, les mêmes opérations peuvent être reproduites avec une ou plusieurs sources additionnelles, par exemple pour réaliser une ou plusieurs autres missions dans d'autres plans de fréquence si chacune des sources additionnelles est reliée à une chaîne RF dédiée et optimisée pour un autre plan de fréquence que celui des sources S1 et S2.

Avec une seule antenne comportant deux surfaces réfléchissantes interchangeables, trois moteurs et deux sources S1, S2, il est ainsi possible de déployer l'antenne en orbite, de la positionner de manière à remplir au choix une mission parmi quatre missions possibles. Les deux surfaces réfléchissantes étant interchangeables et mécaniquement solidarisées entre elles, les quatre missions différentes sont remplies en utilisant une seule structure mécanique de support et de déploiement. La première mission est réalisée en plaçant le foyer de la surface réfléchissante R1 sur le centre de phase 5 de la première source S1, pour la deuxième mission, le réflecteur est translaté et le centre de phase 6 de la deuxième source S2 est au foyer de la surface réfléchissante R1, pour la troisième mission, le réflecteur est tourné d'un angle réglable prédéterminé, par exemple compris entre 175° et 195° sur les exemples de réalisation, et la première source S1 est au foyer de la surface réfléchissante R2 et pour la quatrième mission, la deuxième source S2 est au foyer de la surface réfléchissante R2.

Grâce aux trois moteurs, il est ainsi possible de focaliser les sources S1 ou S2 au foyer de l'une des surfaces réfléchissantes R1, R2 du réflecteur 10 ce qui permet d'obtenir des performances optimales sur tout le plan de fréquence. En ajoutant des sources supplémentaires, des missions additionnelles dans des plans de fréquence différents deviennent également possibles.

## Revendications

1. Antenne à réflecteur à flexibilité de couverture et de fréquence comportant un réflecteur déployable selon un axe de déploiement et retournable (10) ayant deux surfaces réfléchissantes (R1, R2) distinctes formées géométriquement de façon à couvrir respectivement une première et une deuxième zones géographiques différentes et de formes prédéterminées, les deux surfaces réfléchissantes (R1, R2) étant fixées dos à dos sur un support commun (15) et l'antenne comporte en outre au moins deux sources indépendantes (S1, S2) disposées dans une configuration fixe et reliées à des chaînes d'alimentation radiofréquence distinctes (2, 3) définissant des plans de fréquence de fonctionnement (F1, F2) différents et prédéfinis, le réflecteur (10) comportant une première position de déploiement selon laquelle le foyer de la première surface réfléchissante (R1) est placé au centre de phase (5) de la première source (S1) et une deuxième position de déploiement selon laquelle le foyer de la deuxième surface réfléchissante (R2) est placé au centre de phase (6) de la deuxième source (S2), le réflecteur passant d'une position à l'autre grâce à une rotation autour d'un axe (22) parallèle au plan du support (15) et perpendiculaire à l'axe de déploiement du réflecteur.

2. Antenne selon la revendication 1, **caractérisée en ce qu'**elle comporte des moyens de déploiement du réflecteur (10) comportant au moins un premier moteur (M1) et des moyens de retournement du réflecteur (10) comportant au moins un deuxième moteur (M2), les deux moteurs (M1, M2) ayant des axes de rotation perpendiculaires entre eux, le deuxième moteur (M2) actionnant le retournement du réflecteur (10) de la première position à la deuxième position par une rotation d'un angle prédéterminé du support commun (15).

3. Antenne selon l'une des revendications 1 ou 2, **caractérisée en ce que** le réflecteur (10) comporte une troisième position de déploiement selon laquelle le foyer de la première surface réfléchissante (R1) est placé au centre de phase (5) de la deuxième source (S2) et une quatrième position de déploiement selon laquelle le foyer de la deuxième surface réfléchissante (R2) est placé au centre de phase (5) de la première source (S1).

4. Antenne selon la revendication 3, **caractérisée en ce qu'**elle comporte en outre des moyens de translation du réflecteur (10) comportant un troisième moteur (M3) relié au premier moteur (M1) et au deuxième moteur (M2) par des bras de levier (20, 21), le troisième moteur (M3) ayant un axe de rotation parallèle à l'axe de rotation du premier moteur (M1), le premier et le troisième moteur (M1, M3) actionnant le réflecteur (10) en translation permettant un changement de la position du foyer de la première surface réfléchissante (R1), respectivement de la deuxième surface réfléchissante (R2), de la première source (S1) à la deuxième source (S2).

5. Antenne selon l'une quelconque des revendications précédentes, **caractérisée en ce que** les sources (S1, S2) sont fixées côte à côte ou l'une au-dessus de l'autre.

6. Satellite de télécommunication, **caractérisé en ce qu'**il comporte au moins une antenne selon l'une quelconque des revendications précédentes.

## Patentansprüche

1. Antenne mit einem Reflektor mit Abdeck- und Frequenzflexibilität, umfassend einen entlang einer Stationierungsachse stationierbaren, umkehrbaren Reflektor (10) mit zwei separaten reflektierenden Flächen (R1, R2), die geometrisch so gestaltet sind, dass sie jeweils eine erste und eine zweite geographische Zone abdecken, die unterschiedlich sind und vorbestimmte Formen haben, wobei die beiden reflektierenden Flächen (R1, R2) Rücken an Rücken auf einem gemeinsamen Träger (15) befestigt sind und die Antenne ferner wenigstens zwei unabhängige Quellen (S1, S2) umfasst, die in einer festen Konfiguration angeordnet und mit separaten Radiofrequenzplanketten (2, 3) verbunden sind, die unterschiedliche und vordefinierte Betriebsfrequenzpläne (F1, F2) definieren, wobei der Reflektor (10) eine erste Stationierungsposition, in der der Brennpunkt der ersten reflektierenden Fläche (R1) in der Phasenmitte (5) der ersten Quelle (S1) platziert ist, und eine zweite Stationierungsposition aufweist, in der der Brennpunkt der zweiten reflektierenden Fläche (R2) in der Phasenmitte (6) der zweiten Quelle (S2) platziert ist, wobei der Reflektor von einer Position zur anderen dank einer Rotation um eine Achse (22) parallel zur Ebene des Trägers (15) und lotrecht zur Stationierungsachse des Reflektors passiert.

2. Antenne nach Anspruch 1, **dadurch gekennzeichnet, dass** sie Mittel zum Stationieren des Reflektors (10), umfassend wenigstens einen ersten Motor (M1), und Mittel zum Umkehren des Reflektors (10) umfasst, umfassend wenigstens einen zweiten Motor (M2), wobei die zwei Motoren (M1, M2) zueinander lotrechte Rotationsachsen haben, wobei der zweite Motor (M2) die Umkehr des Reflektors (10) von der ersten Position in die zweite Position durch eine Rotation des gemeinsamen Trägers (15) um einen vorbestimmten Winkel betätigt.

3. Antenne nach Anspruch 1 oder 2, **dadurch gekennzeichnet, dass** der Reflektor (10) eine dritte Stationierungsposition, in der der Brennpunkt der ersten reflektierenden Fläche (R1) in der Phasenmitte (5) der zweiten Quelle (S2) platziert ist, und eine vierte Stationierungsposition aufweist, in der der Brennpunkt der zweiten reflektierenden Fläche (R2) in der Phasenmitte (5) der ersten Quelle (S1) platziert ist.

4. Antenne nach Anspruch 3, **dadurch gekennzeichnet, dass** sie ferner Mittel zum Verschieben des Reflektors (10) umfasst, umfassend einen dritten Motor (M3), der mit dem ersten Motor (M1) und dem zweiten Motor (M2) über Hebelarme (20, 21) verbunden ist, wobei der dritte Motor (M3) eine Rotationsachse parallel zur Rotationsachse des ersten Motors (M1) hat, wobei der erste und der dritte Motor (M1, M3) den Reflektor (10) verschiebend betätigen, so dass die Position des Brennpunkts der ersten reflektierenden Fläche (R1) bzw. der zweiten reflektierenden Fläche (R2) von der ersten Quelle (S1) zur zweiten Quelle (S2) geändert werden kann.

5. Antenne nach einem der vorherigen Ansprüche, **dadurch gekennzeichnet, dass** die Quellen (S1, S2) nebeneinander oder übereinander befestigt sind.

6. Telekommunikationssatellit, **dadurch gekennzeichnet, dass** er wenigstens eine Antenne nach einem der vorherigen Ansprüche umfasst.

## Claims

1. An antenna having a reflector with coverage and frequency flexibility, comprising a reversible reflector (10) that can be deployed along a deployment axis, which reflector has two distinct reflective surfaces (R1, R2) geometrically shaped so as to respectively cover a first and a second geographical zone, which zones are different and have predetermined shapes, the two reflective surfaces (R1, R2) being attached back-to-back on a common support (15) and the antenna further comprising at least two independent sources (S1, S2) disposed in a fixed configuration and connected to distinct radiofrequency supply chains (2, 3) defining different and predefined operating frequency planes (F1, F2), the reflector (10) comprising a first deployment position, in which the focal point of the first reflective surface (R1) is placed at the phase centre (5) of the first source (S1), and a second deployment position, in which the focal point of the second reflective surface (R2) is placed at the phase centre (6) of the second source (S2), the reflector transitioning from one position to the other by rotating about an axis (22) parallel to the support plane (15) and perpendicular to the deployment axis of the reflector.

2. The antenna as claimed in claim 1, **characterised in that** it comprises means for deploying the reflector (10), comprising at least one first motor (M1), and means for reversing the reflector (10), comprising at least one second motor (M2), the two motors (M1, M2) having axes of rotation that are perpendicular to one another, the second motor (M2) actuating the reversal of the reflector (10) from the first position to the second position by rotating the common support (15) by a predetermined angle.

3. The antenna as claimed in claim 1 or 2, **characterised in that** the reflector (10) comprises a third deployment position, in which the focal point of the first reflective surface (R1) is placed at the phase centre (5) of the second source (S2), and a fourth deployment position, in which the focal point of the second reflective surface (R2) is placed at the phase centre (5) of the first source (S1).

4. The antenna as claimed in claim 3, **characterised in that** it further comprises means for translationally moving the reflector (10), comprising a third motor (M3) connected to the first motor (M1) and to the second motor (M2) by means of lever arms (20, 21), the third motor (M3) having an axis of rotation parallel to the axis of rotation of the first motor (M1), with the first and the third motor (M1, M3) translationally actuating the reflector (10), allowing the position of the focal point of the first reflective surface (R1) and of the second reflective surface (R2), respectively, to be changed from the first source (S1) to the second source (S2).

5. The antenna as claimed in any one of the preceding claims, **characterised in that** the sources (S1, S2) are attached side-by-side or one above the other.

6. A telecommunication satellite, **characterised in that** it comprises at least one antenna as claimed in any one of the preceding claims.
